# EUROPÄISCHE PATENTSCHRIFT

(11) **EP 3 240 718 B1**
(45) Veröffentlichungstag und Bekanntmachung des Hinweises auf die Patenterteilung: **19.06.2019**
(21) Anmeldenummer: 16704000.5
(22) Anmeldetag: 12.02.2016
(51) Int. Cl.: B61L 25/02

(54) **VORRICHTUNG UND VERFAHREN ZUR ERKENNUNG EINER KALTBEWEGUNG EINES SCHIENENFAHRZEUGS SOWIE SCHIENENFAHRZEUG MIT EINER DERARTIGEN VORRICHTUNG**
DEVICE AND METHOD FOR DETECTING A COLD MOVEMENT OF A RAIL VEHICLE AND RAIL VEHICLE HAVING SUCH A DEVICE
DISPOSITIF ET PROCÉDÉ DE DÉTECTION D'UN MOUVEMENT À FROID D'UN VÉHICULE FERROVIAIRE ET VÉHICULE FERROVIAIRE COMPORTANT UN TEL DISPOSITIF

(30) Priorität: 02.03.2015 DE 102015203664
(43) Veröffentlichungstag der Anmeldung: 08.11.2017
(73) Patentinhaber: Siemens Mobility GmbH, 81739 München (DE)
(72) Erfinder: WILLERS, Achim, 38122 Braunschweig (DE)
(86) Internationale Anmeldenummer: PCT/EP2016/052974
(87) Internationale Veröffentlichungsnummer: WO 2016/139047

(56) Entgegenhaltungen:
- EP-A1- 2 502 800
- WO-A1-2015/153089
- ETCS: "System and requirements and specifications", 19960101, 1. Januar 1996 (1996-01-01), Seiten 1-18, XP007919129, [gefunden am 1996-01-01]

## Beschreibung

Moderne Zugbeeinflussungssysteme benötigen genaue Weg- bzw. Ortsinformationen sowohl abgestellter als auch fahrender Schienenfahrzeuge. So werden beispielsweise bei funkbasierten Zugbeeinflussungssystemen, wie z. B. ETCS - European Train Control System - Level 2, Fahrterlaubnisse in einer streckenseitigen Steuerzentrale des Zugbeeinflussungssystems ermittelt und per Funk an die einzelnen Schienenfahrzeuge übertragen. Dabei enthält eine Fahrterlaubnis neben anderen Informationen die momentane Distanz zwischen einer momentanen Fahrzeugposition des Schienenfahrzeugs und dem nächsten überwachten Halteort. Üblicherweise wird die momentane Fahrzeugposition mittels streckenseitiger Referenzpunkte, zum Beispiel Ortungsbalisen, ermittelt.

Während der Fahrt ermittelt eine Fahrzeugeinrichtung des Zugbeeinflussungssystems die zurückgelegte Entfernung zu der zuletzt übermittelten momentanen Fahrzeugposition und verhindert durch rechtzeitige automatische Ansteuerung des Bremssystems des Schienenfahrzeugs das Überschreiten der zulässigen Geschwindigkeit und das Vorbeifahren an dem überwachten Halteort. Außerdem ermittelt die Fahrzeugeinrichtung anhand der zuletzt übermittelten momentanen Fahrzeugposition und der aktuell zurückgelegten Entfernung eine aktuelle Fahrzeugposition des Schienenfahrzeugs und übermittelt diese zurück an die streckenseitige Steuerzentrale.

Schienenfahrzeuge werden zum Betriebsende an Parkpositionen komplett ausgeschaltet, also in einen stromlosen Zustand überführt. Dieser Vorgang wird auch als Abrüsten bezeichnet. Nach dem Abrüsten befindet sich das Schienenfahrzeug also in einem abgerüsteten Zustand.

Zur Weiterfahrt wird das Schienenfahrzeug wieder eingeschaltet. Dieser Vorgang des Wiedereinschaltens wird auch als Aufrüsten bzw. als Wiederaufrüsten bezeichnet.

An sich ist es möglich, vor dem Abrüsten die zu diesem Zeitpunkt aktuelle Fahrzeugposition als Stillstandposition (Parkposition) abzuspeichern. Allerdings kann nicht vorausgesetzt werden, dass das Schienenfahrzeug im abgerüsteten Zustand nicht bewegt wird, denn das Schienenfahrzeug könnte beispielsweise abgeschleppt werden. Daher kann nach dem Wiederaufrüsten auch nicht ohne Weiteres davon ausgegangen werden, dass die dann aktuelle Fahrzeugposition der abgespeicherten Stillstandposition (Parkposition) entspricht.

Bekannt ist es, die aktuelle Fahrzeugposition nach dem Wiederaufrüsten durch das Überfahren von mindestens zwei Ortsreferenzpunkten, zum Beispiel Balisen, zu ermitteln, um anschließend das Schienenfahrzeug mittels des Zugbeeinflussungssystems betreiben zu können. Nachteilig dabei ist vor allem die Notwendigkeit, eine erhebliche Gleislänge zwischen den Ortsreferenzpunkten und einem eigentlichen Startpunkt freizuhalten. Abstellgleise müssen gegebenenfalls für längere Fahrzeuge verlängert werden oder die Fahrzeuglänge muss eingeschränkt werden. Nachteilig ist darüber hinaus, dass die Fahrt bis zu den Ortsreferenzpunkten, das heißt bis zur Feststellung der aktuellen Fahrzeugposition, mit sehr niedriger Geschwindigkeit unter Fahrerverantwortung erfolgen muss.

Eine andere Möglichkeit besteht darin, dass das Schienenfahrzeug im Stillstand vor bzw. bei dem Abrüsten seine aktuelle Fahrzeugposition als Stillstandposition (Parkposition) abspeichert und nach dem Wiederaufrüsten erkennt, ob es bewegt wurde. Eine Bewegung eines Schienenfahrzeugs im Stillstand wird unter Fachleuten als "Kaltbewegung" bzw. als "Cold Movement" bezeichnet. Entsprechend wird die Erkennung einer Bewegung eines ausgeschalteten (abgerüsteten) Schienenfahrzeugs als Erkennung einer Kaltbewegung bzw. als Cold Movement Detection (kurz: CMD) bezeichnet. Wird festgestellt, dass das abgerüstete Schienenfahrzeug nicht bzw. unwesentlich gering bewegt wurde, dann kann das Schienenfahrzeug aus dem Stillstand heraus mittels des Zugbeeinflussungssystems betrieben werden. Dabei ist zu Beginn des Betriebes des Schienenfahrzeugs die abgespeicherte Stillstandposition als aktuelle Fahrzeugposition gültig. Dadurch ist eine zeitoptimierte Wiederaufnahme eines Betriebes des Schienenfahrzeugs möglich. Außerdem kann in bestimmten Situationen die Sicherheit auf der Strecke oder die Streckenkapazität erhöht werden.

Die Erfindung betrifft eine Vorrichtung zur Erkennung einer Kaltbewegung eines Schienenfahrzeugs mit einer Anzeigeeinrichtung und mit einer Betätigungseinrichtung zum Aktivieren der Anzeigeeinrichtung.

Die Erfindung betrifft auch ein Schienenfahrzeug mit einer derartigen Vorrichtung.

Außerdem betrifft die Erfindung ein Verfahren zur Erkennung einer Kaltbewegung eines Schienenfahrzeugs, bei dem eine Anzeigeeinrichtung mittels einer Betätigungseinrichtung aktiviert wird.

Eine gattungsgemäße Vorrichtung, ein Schienenfahrzeug mit einer gattungsgemäßen Vorrichtung und ein gattungsgemäßes Verfahren sind beispielsweise aus der Druckschrift EP 2 502 800 B1 und aus der Druckschrift "ETCS System Requirements Specification (SRS)", Annexe A3, Proposed Technical Solutions, Version: 03.01, Filing Number: A200 SRS.04-A54990-03.01-960809, 1996 bekannt. Die letztgenannte Druckschrift wird in der Recherchendokumentation des Europäischen Patentamtes unter der Nummer XP007919129 geführt.

Bei dem aus der Druckschrift EP 2 502 800 B1 bekannten Schienenfahrzeug ist die Vorrichtung mit Anzeigeeinrichtung und mit Betätigungseinrichtung zum Aktivieren der Anzeigeeinrichtung mit Abstand unter einem als Schaltmittel bezeichneten gezahnten Rad angeordnet. Das gezahnten Rad ist an einer Radachse des Schienenfahrzeugs befestigt und somit ein in Abhängigkeit der Kaltbewegung des Schienenfahrzeugs bewegbares Fahrzeugteil. Das gezahnte Rad ist aus magnetisierbarem Material ausgebildet und weist Halteabschnitte und Nicht-Halteabschnitte auf. Eine Anzahl A von mindestens drei Detektorzellen, die mit Abstand unter dem gezahnten Rad positioniert sind, weisen jeweils eine Anzeigeeinheit in Form eines in einer Führung geführten Permanentmagneten auf, der unter der Wirkung eines als elektromagnetische Spule ausgebildeten Aktuators entgegen der Erdanziehungskraft aus einer unteren Elementposition in eine obere Elementposition überführbar ist. Die Anzeigeeinheiten - also die in ihren Führungen geführten Permanentmagnete - bilden zusammen die Anzeigeeinrichtung. Die Aktuatoren bilden zusammen die Betätigungseinrichtung. Jeder Anzeigeeinheit ist jeweils ein Reed-Schalter als Sensor zur Bestimmung der Stellung der Anzeigeeinheit zugeordnet. Bestimmt wird dabei die Position des jeweiligen Permanentmagneten. Aufgrund des Abstandes zum gezahnten Rad arbeiten die Detektorzellen kontaktlos. In einer ersten Stellung des gezahnten Rades sind eine Anzahl B - jedoch zumindest eine - der Detektorzellen unter einem Nicht-Halteabschnitt positioniert, so dass der Permanentmagnet dieser Detektorzellen unter der Wirkung der Erdanziehungskraft aus der obere Elementposition in die untere Elementposition abfällt, sobald die Aktuatoren deaktiviert sind. Eine Anzahl N - jedoch zumindest zwei - der Detektorzellen ist in der ersten Stellung des gezahnten Rades unter einem Halteabschnitt positioniert, so dass der Permanentmagnet dieser Detektorzellen unter der Wirkung der Magnetkraft in der oberen Elementposition gehalten wird. Bei einer Bewegung des Schienenfahrzeuges fällt durch Erreichen einer zweiten Stellung des gezahnten Rades zumindest einer der Permanentmagnete, die zuvor unter der Magnetkraft in der oberen Elementposition gehalten wurden, in die untere Elementposition ab, da die entsprechende Detektorzelle in der zweiten Position unter einem Nicht-Halteabschnitt positioniert ist. Nach einem beliebigen Zeitintervall wird die Anzahl der Permanentmagnete gezählt, die sich in ihrer unteren Elementposition befinden. Es wird angezeigt, dass eine Kaltbewegung des Schienenfahrzeuges stattgefunden hat, wenn B > (A-N) ist.

Die Druckschrift "ETCS System Requirements Specification (SRS)", Annexe A3, Proposed Technical Solutions, Version 03.01, Filing Number A200 SRS.04-A54990-03.01-960809, 1996 - welche in der Recherchendokumentation des Europäischen Patentamtes unter der Nummer XP007919129 geführt ist - zeigt ein auf einer Radachse angeordnetes Flügelrad, welches rotiert, wenn sich das Schienenfahrzeug bewegt. Beim Ausschalten des Schienenfahrzeugs wird eine Kugel mittels Druckluft in eine Nut des Flügelrads bewegt. Die Kugel verbleibt nur dann in dieser Nut, wenn das Schienenfahrzeug nicht mehr als die Hälfte des Radumfangs bewegt wird. Eine Fotodiode und ein Fototransistor können beim Einschalten der Stromversorgung verwendet werden, um zu überprüfen, ob das Schienenfahrzeug im ausgeschalteten Zustand bewegt wurde.

Ausgehend von einer Vorrichtung mit den Merkmalen des Oberbegriffes des Patentanspruches 1 (XP007919129) liegt der Erfindung die Aufgabe zu Grunde, diese Vorrichtung und ein damit ausgerüstetes Schienenfahrzeug besonders robust und unempfindlich auszugestalten.

Zur Lösung dieser Aufgabe ist gemäß Vorrichtungsanspruch 1 vorgesehen, dass die Anzeigeeinrichtung eine Rasteinrichtung oder eine Verklinkungseinrichtung ist.

Entsprechend liegt der Erfindung ausgehend von einem Verfahren mit den Merkmalen des Oberbegriffes des Patentanspruches 11 (XP007919129) die Aufgabe zu Grunde, dieses Verfahren besonders robust und unempfindlich zu gestalten.

Zur Lösung dieser Aufgabe ist gemäß Verfahrensanspruch 10 vorgesehen, dass als Anzeigeeinrichtung eine Rasteinrichtung oder eine Verklinkungseinrichtung verwendet wird.

Durch die Einrichtung zur mechanischen Wirkverbindung der Anzeigeeinrichtung mit dem in Abhängigkeit der Kaltbewegung des Schienenfahrzeugs bewegbaren Fahrzeugteil kann beispielsweise sichergestellt werden, dass die Anzeigeeinrichtung auch bei Erschütterungen oder Stößen sicher in ihrem aktiven Status verbleibt, wenn das Schienenfahrzeug nicht oder nur unwesentlich gering bewegt wird.

Durch die Erfindung kann eine zeitoptimierte Wiederaufnahme des Betriebes des Schienenfahrzeuges durch ein Zugbeeinflussungssystem sichergestellt werden, da auf sehr robuste Weise erkannt wird, ob das Schienenfahrzeug im abgerüsteten Zustand bewegt worden ist. Dabei wird im abgerüsteten Zustand der Einsatz einer Stromversorgung vermieden. Außerdem werden technische Schwierigkeiten, die beim Einsatz kontaktlos arbeitender und/oder die Erdanziehungskraft nutzender Detektorzellen auftreten, umgangen.

Es wird als vorteilhaft angesehen, wenn die Einrichtung zur mechanischen Wirkverbindung eine Kurvengetriebeeinrichtung oder eine Kurbelgetriebeeinrichtung ist. - Entsprechend ist es verfahrensgemäß vorteilhaft, wenn als Einrichtung zur mechanischen Wirkverbindung eine Kurvengetriebeeinrichtung oder eine Kurbelgetriebeeinrichtung verwendet wird.

Vorzugsweise weist die erfindungsgemäße Vorrichtung eine Sensoreinrichtung auf, die geeignet ausgebildet ist, ein dem Status der Anzeigeeinrichtung entsprechendes Signal zu bilden und die dabei vorzugsweise geeignet ausgebildet ist, dieses Signal als elektronisches Signal an eine Fahrzeugeinrichtung eines Zugbeeinflussungssystems auszugeben. - Entsprechend ist es verfahrensgemäß vorteilhaft, wenn eine Sensoreinrichtung ein dem Status der Anzeigeeinrichtung entsprechendes Signal bildet und vorzugsweise dieses Signal als elektronisches Signal an eine Fahrzeugeinrichtung eines Zugbeeinflussungssystems ausgibt.

Bei der erfindungsgemäßen Vorrichtung kann beispielsweise von zumindest zwei Anzeigeeinheiten der Anzeigeeinrichtung zumindest eine Anzeigeeinheit geeignet ausgebildet sein, mittels der Einrichtung zur mechanischen Wirkverbindung einerseits beim Stillstand des Fahrzeugteils in einer aktiven Stellung gehalten und andererseits bei der vorgegebenen Stellungsänderung des Fahrzeugteils aus der aktiven Stellung in eine passive Stellung überführt zu werden. - Verfahrensgemäß kann also von zumindest zwei Anzeigeeinheiten der Anzeigeeinrichtung zumindest eine Anzeigeeinheit mittels der Einrichtung zur mechanischen Wirkverbindung einerseits beim Stillstand des Fahrzeugteils in einer aktiven Stellung gehalten und andererseits bei der vorgegebenen Stellungsänderung des Fahrzeugteils aus der aktiven Stellung in eine passive zweite Stellung überführt werden.

Alternativ können bei der erfindungsgemäßen Vorrichtung von zumindest drei Anzeigeeinheiten der Anzeigeeinrichtung zumindest zwei Anzeigeeinheiten geeignet ausgebildet sein, mittels der Einrichtung zur mechanischen Wirkverbindung einerseits beim Stillstand des Fahrzeugteils in einer aktiven Stellung gehalten und andererseits bei der vorgegebenen Stellungsänderung des Fahrzeugteils aus der aktiven Stellung in eine passive Stellung überführt zu werden. - Verfahrensgemäß können also von zumindest drei Anzeigeeinheiten der Anzeigeeinrichtung zumindest zwei Anzeigeeinheiten mittels der Einrichtung zur mechanischen Wirkverbindung einerseits beim Stillstand des Fahrzeugteils in einer aktiven Stellung gehalten und andererseits bei der vorgegebenen Stellungsänderung des Fahrzeugteils aus der aktiven Stellung in eine passive Stellung überführt werden.

In bevorzugter Ausgestaltung ist jede der Anzeigeeinheiten eine in der aktiven Stellung entrastete und in der passiven Stellung verrastete Rasteinheit.

In weiterer bevorzugter Ausgestaltung ist jeder Anzeigeeinheit jeweils ein Sensor der Sensoreinrichtung zugeordnet, der geeignet ausgebildet ist, ein Einzelsignal zu bilden, wobei das Einzelsignal der Stellung der jeweiligen Anzeigeeinheit oder einem Stellungswechsel der jeweiligen Anzeigeeinheit entspricht.

Die Erfindung wird im Weiteren anhand der Figuren näher erläutert. Dabei zeigen die
Figur 1 ein Schienenfahrzeug mit einer erfindungsgemäßen Vorrichtung, die
Figur 2 ein Schienenfahrzeug mit zwei erfindungsgemäßen Vorrichtungen, die
Figuren 3 bis 5 ein erstes Ausführungsbeispiel der erfindungsgemäßen Vorrichtung in drei verschiedenen Stellungen, die
Figuren 6 bis 8 ein zweites Ausführungsbeispiel der erfindungsgemäßen Vorrichtung in drei verschiedenen Stellungen und die
Figuren 9 bis 12 ein drittes Ausführungsbeispiel der erfindungsgemäßen Vorrichtung in vier verschiedenen Stellungen.

Die Figur 1 zeigt ein Schienenfahrzeug 1 mit einer erfindungsgemäßen Vorrichtung 2 zur Erkennung einer Kaltbewegung des Schienenfahrzeugs. Diese Vorrichtung 2 ist einer Radachse 3 des Schienenfahrzeugs zugeordnet und ist über eine als Ganzes mit 4 bezeichnete Anzahl von Steuerleitungen und eine als Ganzes mit 5 bezeichnete Anzahl von Signalleitungen mit einer Fahrzeugeinrichtung 6 eines Zugbeeinflussungssystems verbunden. Die Radachse 3 ist ein in Abhängigkeit der Kaltbewegung des Schienenfahrzeugs bewegbares Fahrzeugteil. Die gezeigte Fahrzeugeinrichtung 6 des Zugbeeinflussungssystems ist beispielsweise ein ETCS-Fahrzeugrechner, der üblicher Weise zwei redundante Rechnereinheiten 7 in Form zweier redundanter Rechnerbaugruppen oder in Form zweier redundanter Rechnerkanäle aufweist, so dass die Vorrichtung mit einer der redundanten Rechnereinheiten 7 verbunden ist.

Die Figur 2 zeigt das Schienenfahrzeug 1 gemäß Figur 1, das aus sicherungstechnischen Gründen zusätzlich zu der einen erfindungsgemäßen Vorrichtung 2 eine weitere erfindungsgemäße Vorrichtung 2 aufweist. Diese weitere Vorrichtung 2 ist einer weiteren Radachse 3 des Schienenfahrzeugs zugeordnet und ist über eine weitere als Ganzes mit 4 bezeichnete Anzahl von Steuerleitungen und eine weitere als Ganzes mit 5 bezeichnete Anzahl von Signalleitungen mit der zweiten Recheneinheit 7 der Fahrzeugeinrichtung verbunden. Die weitere Radachse 3 ist ebenfalls ein in Abhängigkeit der Kaltbewegung des Schienenfahrzeugs bewegbares Fahrzeugteil.

Über die Anzahl 4 der Steuerleitungen werden von einer Steuereinrichtung 60 der Fahrzeugeinrichtung 6 steuernde Einzelsignale ausgegeben, die in ihrer Gesamtheit ein Steuersignal 8 bilden.

Über die Anzahl 5 der Signalleitungen werden an die Fahrzeugeinrichtung 6 elektronische Einzelsignale an eine Signalverarbeitungseinrichtung 70 ausgegeben, die in ihrer Gesamtheit ein Signal 9 bilden.

Gemäß den Figuren 3 bis 5, 6 bis 8 und 9 bis 12 umfassen die verschiedenen Ausführungsbeispiele 102; 202; 302 der erfindungsgemäßen Vorrichtung zur Erkennung einer Kaltbewegung des Schienenfahrzeugs jeweils eine Anzeigeeinrichtung 110; 210; 310, eine Betätigungseinrichtung 130; 230; 330 zum Aktivieren der Anzeigeeinrichtung, eine Einrichtung 140; 240; 340 zur mechanischen Wirkverbindung der Anzeigeeinrichtung mit der in Abhängigkeit der Kaltbewegung des Schienenfahrzeugs bewegbaren Radachse 3, eine Sensoreinrichtung 150; 250; 350, eine Steuereinrichtung 160; 260; 360 und eine Signalverarbeitungseinrichtung 170; 270; 370. Dabei sind die Steuereinrichtung 160; 260; 360 und die Signalverarbeitungseinrichtung 170; 270; 370 Bestandteil der Rechnereinheit 7 der Fahrzeugeinrichtung, der die jeweilige Vorrichtung 102; 202; 302 zugeordnet ist.

Die Anzeigeeinrichtung 110; 210; 310 ist als mechanische Rasteinrichtung ausgebildet und weist bei dem ersten Ausführungsbeispiel 102 gemäß den Figuren 3 bis 5 und bei dem dritten Ausführungsbeispiel 302 gemäß den Figuren 9 bis 12 zwei Anzeigeeinheiten 111.1, 111.2; 311.1, 311.2 in Form von Rasteinheiten auf.

Bei dem zweiten Ausführungsbeispiel 202 gemäß den Figuren 6 bis 8 weist die als mechanische Rasteinrichtung ausgebildete Anzeigeeinrichtung 210 zur Erhöhung der Sicherheit drei Anzeigeeinheiten 211.1, 211.2, 211.3 in Form von Rasteinheiten auf.

Die Rasteinheiten 111.1, 111.2; 211.1, 211.2, 211.3; 311.1, 311.2 weisen jeweils ein Gehäuse 112.1, 112.2; 212.1, 212.2, 212.3; 312.1, 312.2, ein mit einem Rastloch 113.1, 113.2; 213.1, 213.2, 213.3; 313.1, 313.2 in Form einer Rastkerbe versehenes Druckelement 114.1, 114.2; 214.1, 214.2, 214.3; 314.1, 314.2, ein Rastelement 115.1, 115.2; 215.1, 215.2, 215.3; 315.1, 315.2 und zwei Federelemente 116.1, 116.2; 216.1, 216.2, 216.3; 316.1, 316.2 sowie 117.1, 117.2; 2,17.1, 217.2, 217.3; 317.1, 317.2 auf. Das Gehäuse bildet dabei eine erste Führung 118.1, 118.2; 218.1, 218.2, 218.3; 318.1, 318.2 in Form einer ersten Hülse für das Druckelement und eine quer zur ersten Führung verlaufende zweite Führung 119.1, 119.2; 219.1, 219.2, 219.3; 319.1, 319.2 in Form einer zweiten Hülse für das Rastelement. Außerdem bildet das Gehäuse für die beiden Federelemente jeweils ein Widerlager.

Wie im Weiteren noch gezeigt, kann jede der Rasteinheiten zwischen einer passiven Stellung und einer aktiven Stellung wechseln. In der passiven Stellung ist die Rasteinheit verrastet, wobei das Rastelement in die Rastkerbe eingerastet ist. In der aktiven Stellung ist die Rasteinheit entrastet, wobei das Rastelement aus der Rastkerbe gezogen und neben der Rastkerbe an dem Druckelement abgestützt ist.

Anstelle einer Rasteinrichtung könnte aber auch eine Verriegelungseinrichtung zum Einsatz kommen, mit Verriegelungsglied(ern) statt mit Rastloch versehenen Druckelement(en) und mit Riegel(n) statt Rastelemente(n).

Die Betätigungseinrichtung 130; 230; 330 zum Aktivieren der Anzeigeeinrichtung umfasst je Anzeigeeinheit eine Betätigungseinheit 131.1, 131.2; 231.1, 231.2, 231.3; 331.1, 331.2 in Form eines Aktors. Jeder der Aktoren ist jeweils über eine der Steuerleitungen 104.1, 104.2; 204.1, 204.2, 204.3; 304.1, 304.2 mit der Steuereinrichtung 160; 260; 360 verbunden und drückt in Reaktion auf ein steuerndes Einzelsignal 161.1, 161.2; 261.1, 261.2, 261.3; 361.1, 361.2, das die Steuereinrichtung vor oder beim Abrüsten des Schienenfahrzeugs an den Aktor ausgibt, mit einem Betätigungsglied 132.1, 132.2; 232.1, 232.2, 232.3; 332.1, 332.2 gegen einen Mitnehmer 121.1, 121.2; 221.1, 221.2, 221.3; 321.1, 321.2 des Rastelementes der ihm zugeordneten Rasteinheit. Infolge dessen wird das jeweilige Rastelement aus dem zugeordneten Rastloch gezogen.

Die Einrichtung 140; 240; 340 zur mechanischen Wirkverbindung der Anzeigeeinrichtung mit der in Abhängigkeit der Kaltbewegung des Schienenfahrzeugs bewegbaren Radachse ist bei dem ersten Ausführungsbeispiel 102 gemäß den Figuren 3 bis 5 und bei dem zweiten Ausführungsbeispiel 202 gemäß den Figuren 6 bis 8 als Kurvengetriebeeinrichtung und bei dem dritten Ausführungsbeispiel 302 gemäß den Figuren 9 bis 12 als Kurbelgetriebeeinrichtung ausgebildet.

Die Kurvengetriebeeinrichtungen 140; 240 umfassen jeweils ein Kurvenrad 141; 241 als Antriebsglied und je Rasteinheit ein Schubglied 142.1, 142.2; 242.1, 242.2, 242.3 als Abtriebsglied, wobei das Schubglied an dem zugeordneten Druckelement 114.1, 114.2; 214.1, 214.2, 214.3 befestigt und mit einer drehbar gelagerten Abtastrolle 143.1, 143.2; 243.1, 243.2, 243.3 versehen ist.

Das Kurvenrad 141; 241 ist drehfest mit der Radachse 3, der die Vorrichtung 102; 202 zugeordnet ist, verbunden und weist eine zweidimensionale umlaufende Kurvenkontur 144; 244 mit nichtkonstantem Kurvenradius auf, der die Abtastrollen zugeordnet sind.

Jedes der Schubglieder 142.1, 142.2; 242.1, 242.2, 242.3 mit Abtastrolle bildet also zusammen mit dem Kurvenrad 141; 241 eine mechanische Wirkverbindung in Form eines Kurvengetriebes, wobei die Gesamtheit der Kurvengetriebe die Kurvengetriebeeinrichtung 140; 240 bildet.

Bei dem in den Figuren 3 bis 5 dargestellten ersten Ausführungsbeispiel 102 ist die Kurvenkontur 144 im Wesentlichen sternförmig, während die Kurvenkontur 244 bei dem in den Figuren 6 bis 8 gezeigten zweiten Ausführungsbeispiel 202 elliptisch ist. Die Kurvenkontur könnte aber auch eine andere Form aufweisen.

Die Kurbelgetriebeeinrichtung 340 gemäß den Figuren 9 bis 12 umfasst ein Kurbelrad 341 als Antriebsglied, und je Rasteinheit ein Schubglied 342.1, 342.2 als Abtriebsglied, wobei jedes der Schubglieder über eine Pleuelstange 143.1, 143.2 mit dem Kurbelrad 341 verbunden und in der Hülse 318.1 bzw. 318.2 geführt ist.

Das Kurbelrad 341 ist drehfest mit der Radachse 3, der die Vorrichtung 302 zugeordnet ist, verbunden. Mittels Pleuellagerbolzen 344.1; 344.2 der Schubglieder 342.1, 342.2 sind erste Enden der Pleuelstangen 144.1, 144.2 an den Schubgliedern angelenkt. Die zweiten Enden der Pleuelstangen 143.1, 143.2 sind mittels Pleuellagerbolzen 345.1; 345.2 des Kurbelrades, die exzentrisch zur Radachse 3 angeordnet sind, an dem Kurbelrad 341 angelenkt.

Jedes der beiden Schubglieder 342.1, 342.2 mit angelenkter Pleuelstange bildet also zusammen mit dem Kurbelrad 341 eine mechanische Wirkverbindung in Form eines Kurbelgetriebes, wobei die Gesamtheit der Kurbelgetriebe die Kurbelgetriebeeinrichtung 340 bildet.

Bei dem in den Figuren 3 bis 5 dargestellten ersten Ausführungsbeispiel 102 und bei dem in den Figuren 9 bis 12 dargestellten dritten Ausführungsbeispiel 302 sind die Anzeigeeinheiten 111.1, 111.2; 311.1, 311.2 in Form der Rasteinheiten derart zu der Einrichtung 140; 340 zur mechanischen Wirkverbindung angeordnet, dass von den zwei Rasteinheiten zumindest eine 111.1; 311.1 aus der passiven Stellung in die aktive Stellung überführbar ist. Werden die Rasteinheiten mittels der Aktoren 131.1, 131.2; 331.1, 331.2 aktiviert, werden also in Reaktion auf die Einzelsignale 161.1, 161.2; 361.1, 361.2 die Rastelemente 115.1, 115.2; 315.1, 315.2 beider Rasteinheiten aus dem jeweils zugeordneten Rastloch 113.1, 113.2; 313.1, 313.2 gezogen, so ist unabhängig von der Lage der Radachse 3 zumindest eines 114.1; 314.1, 314.2 der Druckelemente unter der Kraft des ersten Federelementes 116.1; 316.1, 316.2 so weit verschiebbar, dass das Rastelement 115.1; 315.1, 315.2 nicht mehr in die Rastkerbe 113.1; 313.1, 313.2 einrasten kann. Das Druckelement der derart entrasteten Rasteinheit ist dann unter der Kraft des ersten Federelementes über die Einrichtung 140; 340 zur mechanischen Wirkverbindung mit der Radachse 3 mechanisch wirkverbunden. Die Rasteinrichtung 110; 310 als Ganzes befindet sich nunmehr in einem aktiven Status.

Bei dem in den Figuren 6 bis 8 dargestellten zweiten Ausführungsbeispiel 202 sind die Anzeigeeinheiten 211.1, 211.2, 211.3 in Form der Rasteinheiten zu der Einrichtung 240 zur mechanischen Wirkverbindung derart angeordnet, dass von den drei Anzeigeeinheiten in Form der Rasteinheiten zumindest zwei 211.1 und 211.3 aus einer passiven Stellung in eine aktive Stellung überführbar sind. Werden die Rasteinheiten mittels der Aktoren 231.1, 231.2 und 231.3 aktiviert, werden also in Reaktion auf die Einzelsignale 261.1, 261.2; 261.3 die Rastelemente 215.1, 215.2; 215.3 der drei Rasteinheiten aus dem jeweils zugeordneten Rastloch 213.1, 213.2; 213.3 gezogen, so sind unabhängig von der Lage der Radachse zumindest zwei 214.1; 214.3 der Druckelemente unter der Kraft der ersten Federelemente so weit verschiebbar, dass die Rastelemenete nicht mehr in die Rastkerben einrasten können. Die Druckelemente der derart entrasteten Rasteinheiten sind dann unter der Kraft der ersten Federelemente über die Einrichtung 240 zur mechanischen Wirkverbindung mit der Radachse 3 mechanisch wirkverbunden. Die Rasteinrichtung 210 als Ganzes befindet sich nunmehr in einem aktiven Status.

Mittels der Einrichtung 140; 240; 340 zur mechanischen Wirkverbindung sind die aktivierten Anzeigeeinrichtungen der drei Ausführungsbeispiele 102; 202; 302 der erfindungsgemäßen Vorrichtung bei Stillstand der Radachse 3 in ihrem aktiven Status gehalten, denn die entrasteten Rasteinheiten werden mittels der Einrichtung zur mechanischen Wirkverbindung beim Stillstand der Radachse in ihrer aktiven Stellung gehalten.

Bei einer vorgegebenen Stellungsänderung der Radachse 3 sind die aktivierten Anzeigeeinrichtungen 110; 210; 310 einer Statusänderung aus dem aktiven Status in einen passiven Status unterzogen, denn bei der vorgegebenen Stellungsänderung der Radachse werden die zunächst in aktiver Stellung befindlichen Rasteinheiten mittels der Einrichtung 140; 240; 340 zur mechanischen Wirkverbindung aus ihrer aktiven Stellung in ihre passive Stellung überführt.

Jeder Anzeigeeinheit 111.1, 111.2; 211.1, 211.2, 211.3; 311.1, 311.2 ist jeweils ein Sensor 151.1, 151.2; 251.1, 251.2, 251.3; 351.1, 351.2 der Sensoreinrichtung 150; 250; 350 zugeordnet.

Bei den gezeigten Sensoren 151.1, 151.2; 251.1, 251.2, 251.3; 351.1, 351.2 handel es sich beispielsweise um Reed-Sensoren, die am Boden der Rastlöcher 113.1, 113.2; 213.1, 213.2, 213.3; 313.1, 313.2 angeordnet sind. Jeder der Reed-Sensoren erkennt jeweils, ob das Rastelement in dem Rastloch eingerastet ist oder nicht.

Die Reed-Sensoren der Sensoreinrichtung geben jeweils über eine der Signalleitungen 105.1, 105.2; 205.1, 205.2, 205.3; 305.1, 305.2 ein elektronisches Einzelsignal 152.1, 152.2; 252.1, 252.2, 252.3; 352.1, 352.2 an die zugeordnete Signalverarbeitungseinrichtung der Fahrzeugeinrichtung aus. Das ausgegebene elektronische Einzelsignal entspricht dabei der Stellung der jeweiligen Anzeigeeinheit. Die Gesamtheit der elektronischen Einzelsignale 152.1, 152.2; 252.1, 252.2, 252.3; 352.1, 352.2 bildet damit das in den Figuren 1 und 2 mit 9 bezeichnete Signal, das dem Status der Anzeigeeinrichtung entspricht, so dass die Anzeigeeinrichtung 110; 210; 310 als Ganzes geeignet ausgebildet ist, das dem Status der Anzeigeeinrichtung entsprechende Signal 9 als elektronisches Signal an die Signalverarbeitungseinrichtung 70 der Fahrzeugeinrichtung 7 auszugeben.

Es kann aber auch eine andere Sensoreinrichtung zum Einsatz kommen, insbesondere eine Sensoreinrichtung, die geeignet ausgebildet ist, einen Statuswechsel der Anzeigeeinrichtung zu ermitteln und ein dem Statuswechsel entsprechendes Signal als elektronisches Signal an die Signalverarbeitungseinrichtung der Fahrzeugeinrichtung auszugeben.

Anstelle der magneto-elektronischen Reed-Sensoren können auch mechano-elektronische oder opto-elektronische Sensoren zum Einsatz kommen.

Die Funktionsweise der veranschaulichten Ausführungsbeispiele der erfindungsgemäßen Vorrichtung basiert auf folgendem Verfahrensablauf also auf folgendem Ablauf der Erkennung einer Kaltbewegung des Schienenfahrzeugs:
Gemäß den Figuren 3, 6 und 9 befindet sich die jeweilige Anzeigeeinrichtung 110; 210; 310 bei fahrendem Schienenfahrzeug und bei noch im Betrieb befindlichem abgestellten Schienenfahrzeug in ihrem passiven Status. Alle Anzeigeeinheiten 111.1, 111.2; 211.1, 211.2, 211.3; 311.1, 311.2 in Form der Rasteinheiten befinden sich also in ihrer passiven Stellung. Die Rasteinheiten sind alle verrastet.

Im Stillstand erfolgt vor oder beim Ausschalten - also vor oder bei dem Übergang in den abgerüsteten, insbesondere stromlosen Zustand des Schienenfahrzeug - über die Steuerleitungen 104.1, 104.2; 204.1, 204.2, 204.3; 304.1, 304.2 die Ansteuerung der Betätigungseinheiten 131.1, 131.2; 231.1, 231.2, 231.3; 331.1, 331.2 der Betätigungseinrichtung 130; 230; 330 mittels der steuernden Einzelsignale 161.1, 161.2; 261.1, 261.2, 261.3; 361.1, 361.2, die in ihrer Gesamtheit das Steuersignal 8 bilden. Daraufhin werden die Rastelemente unter der Einwirkung der Betätigungseinheiten aus der Rastkerbe gedrückt.

Außerdem wird die gerade aktuelle Fahrzeugposition als Stillstandposition in einem hier nicht gezeigten remanenten Speicher gespeichert.

Gemäß Figur 4 wird bei dem ersten Ausführungsbeispiel 102 aufgrund der gezeigten Winkellage der Radachse 3 nur das mit 114.1 bezeichnete Druckelement unter der Kraft des ersten Federelementes 116.1 so weit bis zur Anlage der Abtastrolle 143.1 an der Kurvenkontur 144 verschoben, dass die Rastkerbe 113.1 dem Rastelement 115.1 nicht mehr gegenübersteht. Das mit 114.2 bezeichnete Druckelement kann bei dieser Winkellage der Radachse hingegen unter der Kraft des ersten Federelementes 116.2 nur so geringfügig bis zur Anlage der Abtastrolle 143.2 an der Kurvenkontur 144 verschoben werden, dass die Rastkerbe 113.2 dem Rastelement 115.2 weiterhin gegenübersteht.

Gemäß Figur 7 werden bei dem zweiten Ausführungsbeispiel 202 aufgrund der gezeigten Winkellage der Radachse 3 die mit 214.1 und 214.3 bezeichneten Druckelement unter der Kraft der ersten Federelemente 216.1 und 216.3 so weit bis zur Anlage der Abtastrollen 243.1 und 243.3 an der Kurvenkontur 244 verschoben, dass die Rastkerben 213.1 und 213.3 den Rastelementen 215.1 und 215.3 nicht mehr gegenüberstehen. Das mit 214.2 bezeichnete Druckelement hingegen kann unter der Kraft des ersten Federelementes 216.2 nur so geringfügig bis zur Anlage der Abtastrolle 243.2 an der Kurvenkontur 244 verschoben werden, dass die Rastkerbe 213.2 dem Rastelement 215.2 weiterhin gegenübersteht.

Gemäß Figur 10 können bei dem dritten Ausführungsbeispiel 302 aufgrund der gezeigten Winkellage der Radachse 3 beide Druckelemente 314.1 und 314.2 unter der Kraft der ersten Federelemente 316.1 und 316.2 so weit bis zur Anlage an den Schubgliedern 342.1 und 342.2 verschoben werden, dass die Rastkerben 313.1 und 313.2 den Rastelementen 315.1 und 315.2 nicht mehr gegenüberstehen.

Im stromlosen Zustand fallen die Betätigungsglieder 132.1, 132.2; 232.1, 232.2, 232.3; 332.1, 332.2 in ihre Ausgangslage zurück, so dass sie nicht mehr in die Bewegungsbahn der Mitnehmer 121.1, 121.2; 221.1, 221.2, 221.3; 321.1, 321.2 ragen. Die Rasteinheit 111.2; 211.2 nimmt wieder ihre passive Stellung ein.

Bei einer Bewegung des abgerüsteten Schienenfahrzeugs (Kaltbewegung) verschiebt das Abtriebsglied 142.1 das Druckelement 214.1 entgegen der Kraft des ersten Federelementes 116.1, wobei das Rastelement 115.1 spätestens mit Erreichen der in der Figur 5 gezeigten Winkelstellung der Radachse 3 wieder in dem zugeordneten Rastloch 113.1 mechanisch einrastet ist.

In gleicher Weise verschieben die Abtriebsglieder 242.1; 242.3 bei einer Kaltbewegung des Schienenfahrzeugs die Druckelemente 214.1, 214.3 entgegen der Kraft der ersten Federelemente 216.1, 216.3, wobei die Rastelemente 215.1 und 215.3 spätestens mit Erreichen der in der Figur 8 gezeigten Winkelstellung der Radachse 3 wieder in den zugeordneten Rastlöchern mechanisch einrastet sind.

Analog hierzu verschieben die Abtriebsglieder 342.1; 342.2 bei einer Kaltbewegung des Schienenfahrzeugs die Druckelemente 314.1, 314.2 entgegen der Kraft der Federelemente 316.1, 316.2, wobei gemäß Figur 11 zunächst das Rastelement 315.1 in die Rastkerbe 313.1 einrastet und gemäß Figur 12 spätestens mit Erreichen der in der Figuren 12 gezeigten Winkelstellung der Radachse auch das Rastelement 315.2 wieder in dem Rastloch 313.2 mechanisch einrastet ist.

Bei jeder der drei Ausführungsbeispiele 102 und 202 sowie 302 der erfindungsgemäßen Vorrichtung 2 gibt es also jeweils eine minimale vorgegebene Stellungsänderung der Radachse, im Ergebnis derer unabhängig von der Winkellage der Radachse 3, bei der das Schienenfahrzeug zum Stillstand gebracht wurde, alle Rasteinheiten 111.1, 111.2; 211.1, 211.2, 211.3; 311.1, 311.2, die nach der Aktivierung entrastet waren, wieder verrastet sind. Wenn alle Rasteinheiten wieder verrastet sind, befindet sich die Anzeigeeinrichtung (Rasteinrichtung) 110; 210; 310 als Ganzes wieder in ihrem passiven Zustand.

Nach der Wiederaufnahme des Betriebs (Strom eingeschaltet) der Fahrzeugeinrichtung des Schienenfahrzeugs ermittelt die zugeordnete Signalverarbeitungseinrichtung 170; 270; 370 anhand des empfangenen elektronischen Signals 9 - also anhand der Gesamtheit der elektronischen Einzelsignale 152.1, 152.2; 252.1, 252.2, 252.3; 352.1, 352.2 - den Status der Anzeigeeinrichtung 110; 210; 310 und gibt ein dem empfangenen elektronischen Signal 9 entsprechendes Meldesignal an ihre Recheneinheit 7 aus. Mittels der Signalverarbeitungseinrichtung 170; 270; 370 ist also ermittelbar, ob bei einer Bewegung des ausgeschalteten Schienenfahrzeugs die Anzeigeeinrichtung 110; 210; 310 aus ihrem aktiven Status in ihren passiven Status, bei dem alle Rasteinheiten wieder verrastet sind, überführt wurde.

Stellt die Signalverarbeitungseinrichtung 170; 270; 370 fest, dass sich die Anzeigeeinrichtung 110; 210; 310 in ihrem passiven Status befindet - sich der Status der Anzeigeeinrichtung also im Stillstand des Schienenfahrzeugs nicht verändert hat - so veranlasst die Recheneinheit 7 in Reaktion auf das Meldesignal, das die Fahrzeugeinrichtung 6 die Weiterfahrt das Schienenfahrzeug 1 mit der im remanenten Speicher abgespeicherten Stillstandposition als aktuelle Position beginnen kann. - Hat also keine Kaltbewegung des Schienenfahrzeugs stattgefunden, so merkt es der Fahrzeugführer daran, dass er weiterfahren kann als ob das Schienenfahrzeug nicht abgestellt gewesen wäre.

Stellt die Signalverarbeitungseinrichtung 170; 270; 370 jedoch fest, dass sich die Anzeigeeinrichtung 110; 210; 310 nicht in ihrem passiven Status befindet, so veranlasst die Recheneinheit 7 in Reaktion auf das Meldesignal, das die Fahrzeugeinrichtung 6 die Weiterfahrt das Schienenfahrzeug 1 nicht ohne Weiteres mit der abgespeicherten Stillstandposition als aktuelle Position beginnen kann. - Insbesondere weitet eine Odometrie-Software der Recheneinheit 7 ein Vertrauensintervall auf, so dass das Schienenfahrzeug 1 nur mit reduzierter Geschwindigkeit fahren kann, bis es seine aktuelle Fahrzeugposition bestimmt hat.

Eine dem Meldesignal entsprechende Meldung kann zusätzlich - zum Beispiel optisch - angezeigt werden. Diese Anzeige kann vorzugsweise in einem Führerstand des Schienenfahrzeugs 1 erfolgen.

## Patentansprüche

1. Vorrichtung (2; 102; 202; 302) zur Erkennung einer Kaltbewegung eines Schienenfahrzeugs (1) mit einer Anzeigeeinrichtung (110; 210; 310), mit einer Betätigungseinrichtung (130; 230; 330) zum Aktivieren der Anzeigeeinrichtung und mit einer Einrichtung (140; 240; 340) zur mechanischen Wirkverbindung der Anzeigeeinrichtung (110; 210; 310) mit einem in Abhängigkeit der Kaltbewegung des Schienenfahrzeugs bewegbaren Fahrzeugteil (3), mittels derer die aktivierte Anzeigeeinrichtung (140; 240; 340) einerseits bei Stillstand des Fahrzeugteils (3) in einem aktiven Status gehalten und andererseits bei einer vorgegebenen Stellungsänderung des Fahrzeugteils (3) einer Statusänderung aus dem aktiven Status in einen passiven Status unterzogen ist,
**dadurch gekennzeichnet, dass**
die Anzeigeeinrichtung (110; 210; 310) eine Rasteinrichtung (110; 210; 310) oder eine Verklinkungseinrichtung ist.

2. Vorrichtung (102; 202; 302) nach Anspruch 1,
**dadurch gekennzeichnet, dass**
die Einrichtung (140; 240; 340) zur mechanischen Wirkverbindung eine Kurvengetriebeeinrichtung (140; 240) oder eine Kurbelgetriebeeinrichtung (340) ist.

3. Vorrichtung (102; 202; 302) nach einem der Ansprüche 1 oder 2,
**gekennzeichnet, durch**
eine Sensoreinrichtung (150; 250; 350), die geeignet ausgebildet ist, ein dem Status der Anzeigeeinrichtung (110; 210; 310) entsprechendes Signal (9) zu bilden.

4. Vorrichtung (102; 202; 302) nach Anspruch 3,
**dadurch gekennzeichnet, dass**
die Sensoreinrichtung (150; 250; 350) geeignet ausgebildet ist, das dem Status der Anzeigeeinrichtung entsprechende Signal (9) als elektronisches Signal an eine Fahrzeugeinrichtung (6) eines Zugbeeinflussungssystems auszugeben.

5. Vorrichtung (102; 302) nach einem der Ansprüche 1 bis 4,
**dadurch gekennzeichnet, dass**
von zumindest zwei Anzeigeeinheiten (111.1, 111.2; 311.1, 311.2) der Anzeigeeinrichtung (110; 310) zumindest eine Anzeigeeinheit (111.1; 311.1, 311.2) geeignet ausgebildet ist, mittels der Einrichtung (140; 340) zur mechanischen Wirkverbindung einerseits beim Stillstand des Fahrzeugteils (3) in einer aktiven Stellung gehalten und andererseits bei der vorgegebenen Stellungsänderung des Fahrzeugteils (3) aus der aktiven Stellung in eine passive Stellung überführt zu werden.

6. Vorrichtung (202) nach einem der Ansprüche 1 bis 4,
**dadurch gekennzeichnet, dass**
von zumindest drei Anzeigeeinheiten (211.1, 211.2, 211.3) der Anzeigeeinrichtung (210) zumindest zwei Anzeigeeinheiten (211.1, 211.3) geeignet ausgebildet sind, mittels der Einrichtung (240) zur mechanischen Wirkverbindung einerseits beim Stillstand des Fahrzeugteils (3) in einer aktiven Stellung gehalten und andererseits bei der vorgegebenen Stellungsänderung des Fahrzeugteils (3) aus der aktiven Stellung in eine passive Stellung überführt zu werden.

7. Vorrichtung (102; 202; 302) nach einem der Ansprüche 5 oder 6,
**dadurch gekennzeichnet, dass**
jede der Anzeigeeinheiten (111.1, 111.2; 211.1, 211.2, 211.3; 311.1, 311.2) eine in der aktiven Stellung entrastete und in der passiven Stellung verrastete Rasteinheit ist.

8. Vorrichtung nach einem der Ansprüche 5 bis 7,
**dadurch gekennzeichnet, dass**
jeder Anzeigeeinheit (111.1, 111.2; 211.1, 211.2, 211.3; 311.1, 311.2) jeweils ein Sensor (151.1, 151.2; 251.1, 251.2, 251.3; 351.1, 351.2) der Sensoreinrichtung (150; 250; 350) zugeordnet ist, der geeignet ausgebildet ist, ein Einzelsignal (152.1, 152.2; 252.1, 252.2, 252.3; 352.1, 352.2) zu bilden, wobei das Einzelsignal der Stellung der jeweiligen Anzeigeeinheit (111.1, 111.2; 211.1, 211.2, 211.3; 311.1, 311.2) oder einem Stellungswechsel der jeweiligen Anzeigeeinheit entspricht.

9. Schienenfahrzeug (1),
**gekennzeichnet, durch**
eine Vorrichtung (2; 102; 202; 302) nach einem der Ansprüche 1 bis 8.

10. Verfahren zur Erkennung einer Kaltbewegung eines Schienenfahrzeugs (1), bei dem eine Anzeigeeinrichtung (110; 210; 310) mittels einer Betätigungseinrichtung (130; 230; 330) aktiviert wird und bei dem die aktivierte Anzeigeeinrichtung (110; 210; 310) mittels einer Einrichtung (140; 240; 340) zur mechanischen Wirkverbindung der Anzeigeeinrichtung (110; 210; 310) mit einem in Abhängigkeit der Kaltbewegung des Schienenfahrzeugs bewegbaren Fahrzeugteils (3) einerseits bei Stillstand des Fahrzeugteils in einem aktiven Status gehalten und andererseits bei einer vorgegebenen Stellungsänderung des Fahrzeugteils (3) einer Statusänderung aus dem aktiven Status in einen passiven Status unterzogen wird,
**dadurch gekennzeichnet, dass**
als Anzeigeeinrichtung (110; 210; 310) eine Rasteinrichtung (110; 210; 310) oder eine Verklinkungseinrichtung verwendet wird.

11. Verfahren nach Anspruche 10,
**dadurch gekennzeichnet, dass**
als Einrichtung (140; 240; 340) zur mechanischen Wirkverbindung eine Kurvengetriebeeinrichtung (140; 240) oder eine Kurbelgetriebeeinrichtung (340) verwendet wird.

12. Verfahren nach einem der Ansprüche 10 oder 11,
**dadurch gekennzeichnet, dass**
eine Sensoreinrichtung (150; 250; 350) ein dem Status der Anzeigeeinrichtung (110; 210; 310) entsprechendes Signal (9) bildet.

13. Verfahren nach Anspruch 12,
**dadurch gekennzeichnet, dass**
die Sensoreinrichtung (150; 250; 350) das dem Status der Anzeigeeinrichtung (110; 210; 310) entsprechende Signal (9) als elektronisches Signal an eine Fahrzeugeinrichtung (6) eines Zugbeeinflussungssystems ausgibt.

14. Verfahren nach einem der Ansprüche 10 bis 13,
**dadurch gekennzeichnet, dass**
von zumindest zwei Anzeigeeinheiten (111.1, 111.2; 311.1, 311.2) der Anzeigeeinrichtung (110; 310) zumindest eine Anzeigeeinheit (111.1; 311.1, 311.2) mittels der Einrichtung (140; 340) zur mechanischen Wirkverbindung einerseits beim Stillstand des Fahrzeugteils (3) in einer aktiven Stellung gehalten und andererseits bei der vorgegebenen Stellungsänderung des Fahrzeugteils (3) aus der aktiven Stellung in eine passive Stellung überführt wird.

15. Verfahren nach einem der Ansprüche 10 bis 13,
**dadurch gekennzeichnet, dass**
von zumindest drei Anzeigeeinheiten (211.1, 211.2, 211.3) der Anzeigeeinrichtung (210) zumindest zwei Anzeigeeinheiten (211.1, 211.3) mittels der Einrichtung (240) zur mechanischen Wirkverbindung einerseits beim Stillstand des Fahrzeugteils (3) in einer aktiven Stellung gehalten und andererseits bei der vorgegebenen Stellungsänderung des Fahrzeugteils (3) aus der aktiven Stellung in eine passive Stellung überführt werden.

16. Verfahren nach einem der Ansprüche 14 oder 15,
**dadurch gekennzeichnet, dass**
jede der Anzeigeeinheiten (111.1, 111.2; 211.1, 211.2, 211.3; 311.1, 311.2) als eine in der aktiven Stellung entrastete und in der passiven Stellung verrastete Rasteinheit bereitgestellt wird.

17. Verfahren nach einem der Ansprüche 14 bis 16,
**dadurch gekennzeichnet, dass**
jeder Anzeigeeinheit (111.1, 111.2; 211.1, 211.2, 211.3; 311.1, 311.2) jeweils ein Sensor (151.1, 151.2; 251.1, 251.2, 251.3; 351.1, 351.2) der Sensoreinrichtung (150; 250; 350) zugeordnet wird, der ein Einzelsignal (152.1, 152.2; 252.1, 252.2, 252.3; 352.1, 352.2) bildet, wobei das Einzelsignal der Stellung der jeweiligen Anzeigeeinheit (111.1, 111.2; 211.1, 211.2, 211.3; 311.1, 311.2) oder einem Stellungswechsel der jeweiligen Anzeigeeinheit entspricht.

## Claims

1. Apparatus (2; 102; 202; 302) for detecting a cold movement of a rail vehicle (1) with an indicator device (110; 210; 310), with an actuation device (130; 230; 330) for activating the indicator device and with a device (140; 240; 340) for the active mechanical connection of the indicator device (110; 210; 310) to a vehicle part (3) which can be moved as a function of the cold movement of the rail vehicle, by means of which the activated indicator device (140; 240; 340) on the one hand is kept in an active status while the vehicle part (3) is at a standstill and on the other hand is subjected to a status change from the active status into a passive status with a predetermined change in position of the vehicle part (3),
**characterised in that**
the indicator device (110; 210; 310) is a locking device (110; 210; 310) or a latching device.

2. Apparatus (102; 202; 302) according to claim 1, **characterised in that**
the device (140; 240; 340) for the active mechanical connection is a cam mechanism device (140; 240) or a crank mechanism device (340).

3. Apparatus (102; 202; 302) according to one of claims 1 or 2,
**characterised by**
a sensor device (150; 250; 350), which is suitably embodied to form a signal (9) which corresponds to the status of the indicator device (110; 210; 310).

4. Apparatus (102; 202; 302) according to claim 3,
**characterised in that**
the sensor device (150; 250; 350) is suitably embodied to output the signal (9) which corresponds to the status of the indicator device as an electronic signal to a vehicle device (6) of an automatic train control system.

5. Apparatus (102; 302) according to one of claims 1 to 4, **characterised in that**
of at least two display units (111.1, 111.2; 311.1, 311.2) of the indicator device (110; 310) at least one display unit (111.1; 311.1. 311.2) is suitably embodied, by means of the device (140; 340) for the active mechanical connection, on the one hand to be held in an active position while the vehicle part (3) is at a standstill and on the other hand to be moved from the active position into a passive position with the predetermined change in position of the vehicle part (3).

6. Apparatus (202) according to one of claims 1 to 4, **characterised in that**
of at least three display units (211.1, 211.2, 211.3) of the indicator device (210), at least two display units (211.1, 211.3) are suitably embodied, by means of the device (240) for the active mechanical connection, on the one hand to be held in an active position while the vehicle part (3) is at a standstill and to be moved from the active position into a passive position with the predetermined change in position of the vehicle part (3).

7. Apparatus (102; 202; 302) according to one of claims 5 or 6,
**characterised in that**
each of the display units (111.1, 111.2; 211.1, 211.2, 211.3; 311.1, 311.2) is a locking unit unlocked in the active position and locked in the passive position.

8. Apparatus according to one of claims 5 to 7,
**characterised in that**
each display unit (111.1, 111.2; 211.1, 211.2, 211.3; 311.1, 311.2) is assigned in each case a sensor (151.1, 151.2, 251.1, 251.2, 251.3; 351.1, 351.2) of the sensor device (150; 250; 350), which is suitably embodied to form a single signal (152.1, 152.2; 252.1, 252.2, 252.3; 352.1, 352.2), wherein the single signal corresponds to the position of the respective display unit (111.1, 111.2; 211.1, 211.2, 211.3; 311.1, 311.2) or to a change in position of the respective display unit.

9. Rail vehicle (1),
**characterised by**
an apparatus (2; 102; 202; 302) according to one of claims 1 to 8.

10. Method for detecting a cold movement of a rail vehicle (1), in which an indicator device (110; 210; 310) is activated by means of an actuation device (130; 230; 330) and in which the activated indicator device (110; 210; 310), by means of a device (140; 240; 340) for the active mechanical connection of the indicator device (110; 210; 310) with a vehicle part (3) which can be moved as a function of the cold movement of the rail vehicle, on the one hand is held in an active status while the vehicle part is at a standstill and on the other hand is subjected to a change in status from the active status into a passive status with a predetermined change in position of the vehicle part (3),
**characterised in that**
a locking device (110; 210; 310) or a latching device is used as the indicator device (110; 210; 310).

11. Method according to claim 10,
**characterised in that**
a cam mechanism device (140; 240) or a crank mechanism device (340) is used as the device (140; 240; 340) for the active mechanical connection.

12. Method according to one of claims 10 or 11,
**characterised in that**
a sensor device (150; 250; 350) forms a signal (9) which corresponds to the status of the indicator device (110; 210; 310) .

13. Method according to claim 12,
**characterised in that**
the sensor device (150; 250; 350) outputs the signal (9) which corresponds to the status of the indicator device (110; 210; 310) as an electronic signal to a vehicle device (6) of an automatic train control system.

14. Method according to one of claims 10 to 13,
**characterised in that**
of at least two display units (111.1, 111.2; 311.1, 311.2) of the indicator device (110; 310), at least one display unit (111.1; 311.1, 311.2), by means of the device (140; 340) for the active mechanical connection, on the one hand is held in an active position while the vehicle part (3) is at a standstill and on the other hand is moved from the active position into a passive position with the predetermined change in position of the vehicle part (3).

15. Method according to one of claims 10 to 13,
**characterised in that**
of at least three display units (211.1, 211.2, 211.3) of the indicator device (210), at least two display units (211.1, 211.3), by means of the device (240) for the active mechanical connection, on the one hand are held in an active position while the vehicle part (3) is idling and on the other hand are moved from the active position into a passive position with the predetermined change in position.

16. Method according to one of claims 14 or 15,
**characterised in that**
each of the display units (111.1, 111.2; 211.1, 211.2, 211.3; 311.1, 311.2) is provided as a locking unit unlocked in the active position and locked in the passive position.

17. Method according to one of claims 14 to 16,
**characterised in that**
each display unit (111.1, 111.2; 211.1, 211.2, 211.3; 311.1, 311.2) is assigned in each case one sensor (151.1, 151.2; 251.1, 251.2, 251.3; 351.2, 351.2) of the sensor device (150; 250; 350), which forms a single signal (152.1, 152.2; 252.1, 252.2, 252.3; 352.1, 352.2), wherein the single signal corresponds to the position of the respective display unit (111.1, 111.2; 211.1, 211.2, 211.3; 311.1, 311.2) or to a change in position of the respective display unit.

## Revendications

1. Système (2; 102; 202; 302) de détection d'un déplacement à froid d'un véhicule (1) ferroviaire, comprenant un dispositif (110; 210; 310) indicateur, un dispositif (130; 230; 330) d'actionnement pour activer le dispositif indicateur et un dispositif (140; 240; 340) de coopération mécanique du dispositif (110; 210; 310) indicateur avec une partie (3) du véhicule, qui peut être déplacée en fonction du déplacement à froid du véhicule ferroviaire et au moyen de laquelle le dispositif (140; 240; 340) indicateur activé, d'une part, est, à l'arrêt de la partie (3) du véhicule, maintenu dans un statut actif et, d'autre part, s'il se produit un changement donné à l'avance de la position de la partie (3) du véhicule, est soumis à un changement de statut du statut actif au statut passif,
**caractérisé en ce que**
le dispositif (110; 210; 310) indicateur est un dispositif (110; 210; 310) de crantage ou un dispositif d'encliquetage.

2. Système (102; 202; 302) suivant la revendication 1, **caractérisé en ce que**
le dispositif (140; 240; 340) de coopération mécanique est un dispositif (140; 240) à commande à came ou un dispositif (340) à bielle-manivelle.

3. Système (102; 202; 302) suivant l'une des revendications 1 ou 2,
**caractérisé par**
un dispositif (150; 250; 350) formant capteur, constitué de manière appropriée pour former un signal (9) correspondant au statut du dispositif (110; 210; 310) indicateur.

4. Système (202; 202; 302) suivant la revendication 3, **caractérisé en ce que**
le dispositif (150; 250; 350) formant capteur est constitué de manière appropriée pour émettre le signal correspondant au statut du dispositif indicateur sous forme d'un signal électronique vers un dispositif (6) de véhicule d'un système d'arrêt automatique des trains.

5. Système (102; 302) suivant l'une des revendications 1 à 4,
**caractérisé en ce que**,
d'au moins deux unités (111.1, 111.2; 311.1, 311.2) indicatrices du dispositif (110; 310) indicateur, au moins une unité (111.1; 311.1, 311.2) indicatrice est constituée de manière appropriée pour, au moyen du dispositif (140; 340) de coopération mécanique, être maintenue, d'une part, dans un état actif, lorsque la partie (3) du véhicule est à l'arrêt et, d'autre part, passer de la position active à une position passive, lorsque se produit le changement donné à l'avance de position de la partie (3) du véhicule.

6. Système (202) suivant l'une des revendications 1 à 4, **caractérisé en ce que**,
d'au moins trois unités (211.1, 211.2, 211.3) indicatrices du dispositif (210) indicateur, au moins deux unités (211.1, 211.3) indicatrices sont constituées de manière appropriée pour, au moyen du dispositif (240) de coopération mécanique, être maintenues, d'une part, lorsque la partie (3) du véhicule est à l'arrêt, dans une position active, et d'autre part, lorsque se produit le changement donné à l'avance de position de la partie (3) du véhicule, passer de la position active à une position passive.

7. Système (102; 202; 302) suivant l'une des revendications 5 ou 6,
**caractérisé en ce que**
chaque unité (111.1, 111.2; 211.1, 211.2, 211.3; 311.1, 311.2) indicatrice est une unité de crantage, décrantée dans la position active et crantée dans la position passive.

8. Système suivant l'une des revendications 5 à 7,
**caractérisé en ce qu'**à
chaque unité (111.1, 111.2; 211.1, 211.2, 211.3; 311.1, 311.2) indicatrice est associé, respectivement, un capteur (151.1, 151.2; 251.1, 251.2, 251.3; 351.1, 351.2) du dispositif (150; 250; 350) formant capteur, qui est constitué de manière appropriée pour former un signal (152.1, 152.2; 252.1, 252.2, 252.3; 352.1, 352.2) individuel, le signal individuel correspondant à la position de l'unité (111.1, 111.2; 211.1, 211.2, 211.3; 311.3, 311.2) indicatrice ou à un changement de position de l'unité indicatrice.

9. Véhicule (1) ferroviaire,
**caractérisé par**
un système (2; 102; 202; 302) suivant l'une des revendications 1 à 8.

10. Procédé pour détection d'un mouvement à froid d'un véhicule (1) ferroviaire, dans lequel on active un dispositif (110; 210; 310) indicateur au moyen d'un dispositif (130; 230; 330) d'actionnement et dans lequel on maintient, au moyen d'un dispositif (140; 240; 340) de coopération mécanique du dispositif (110; 210; 310) indicateur avec une partie (3) du véhicule pouvant être déplacée en fonction du déplacement à froid du véhicule ferroviaire, le dispositif (110; 210; 310) indicateur activé, d'une part, lorsque la partie du véhicule est à l'arrêt dans un statut actif, et, d'autre part, s'il se produit un changement donné à l'avance de la position de la partie (3) du véhicule, on le soumet à un changement de statut, du statut actif à un statut passif.
**caractérisé en ce que**
on utilise comme dispositif (110; 210; 310) indicateur, un dispositif (110; 210; 310) de crantage ou un dispositif d'encliquetage.

11. Procédé suivant la revendication 10,
**caractérisé en ce que**
l'on utilise comme dispositif (140; 240; 340) de coopération mécanique un dispositif (140; 240) à commande à came ou un dispositif (340) à bielle-manivelle.

12. Procédé suivant l'une des revendications 10 ou 11, **caractérisé en ce qu'**
un dispositif (150; 250; 350) formant capteur forme un signal (9) correspondant au statut du dispositif (110; 210; 310) indicateur.

13. Procédé suivant la revendication 12,
**caractérisé en ce que**
le dispositif (150; 250; 350) formant capteur émet le signal (9) correspondant au statut du dispositif (110; 210; 310) indicateur, sous la forme d'un signal électronique, vers un dispositif (6) de véhicule d'un système d'arrêt automatique des trains.

14. Procédé suivant l'une des revendications 10 à 13, **caractérisé en ce que**,
d'au moins deux unités (111.1, 111.2; 311.1, 311.2) indicatrices du dispositif (110; 310) indicateur, on maintient au moins une unité (111.1; 311.1, 311.2) indicatrice au moyen du dispositif (140 ; 340) de coopération mécanique, d'une part, lorsque la partie (3) du véhicule est à l'arrêt, dans une position active et, d'autre part, lorsqu'il y a un changement donné à l'avance de la position de la partie (3) du véhicule, on la fait passer de la position active à une position passive.

15. Procédé suivant l'une des revendications 10 à 13, **caractérisé en ce que**,
d'au moins trois unités (211.1, 211.2, 211.3) indicatrices du dispositif (210) indicateur, on maintient dans une position active au moins deux unités (211.1, 211.3) indicatrices au moyen du dispositif (240) de coopération mécanique, d'une part, lorsque la partie (3) du véhicule est à l'arrêt, et, d'autre part, lorsqu'il se produit un changement donné à l'avance de la position de la partie (3) du véhicule, on les fait passer de la position active à une position passive.

16. Procédé suivant l'une des revendications 14 ou 15, **caractérisé en ce que**
chaque unité (111.1, 111.2; 211.1, 211.2, 211.3; 311.1, 311.2) est mise à disposition sous la forme d'une unité décrantée dans la position active et crantée dans la position passive.

17. Procédé suivant l'une des revendications 14 à 16, **caractérisé en ce que**
l'on associe à chaque unité (111.1, 111.2; 211.1, 211.2, 211.3; 311.1, 311.2) indicatrice, respectivement, un capteur (151.1, 151.2; 251.1, 251.2, 251.3; 351.1, 351.2) du dispositif (150; 250; 350) formant capteur, qui forme un signal (152.1, 152.2; 252.1, 252.2, 252.3; 352.1, 352.2) individuel, le signal individuel correspondant à la position de l'unité (111.1, 111.2; 211.1, 211.2, 211.3; 311.1, 311.2) indicatrice respective ou à un changement de position de l'unité indicatrice respective.
